# EUROPÄISCHE PATENTSCHRIFT

(11) **EP 0 624 433 B1**
(45) Veröffentlichungstag und Bekanntmachung des Hinweises auf die Patenterteilung: **15.07.1998**
(21) Anmeldenummer: 94104772.2
(22) Anmeldetag: 25.03.1994
(51) Int. Cl.: B25B 7/00, B25B 27/20, B25G 1/12

(54) **Zange**
Pliers
Pince

(30) Priorität: 08.05.1993 DE 9307010 U
(43) Veröffentlichungstag der Anmeldung: 17.11.1994
(73) Patentinhaber: HAZET-WERK HERMANN ZERVER GmbH & Co. KG, D-42857 Remscheid (DE)
(72) Erfinder: Zerver, Hermann J., D-42859 Remscheid (DE)
(74) Vertreter: Stenger, Watzke & Ring Patentanwälte

(56) Entgegenhaltungen:
- FR-A- 1 012 132
- FR-A- 2 225 546
- FR-A- 2 328 669
- FR-A- 2 562 622
- GB-A- 1 538 828
- GB-A- 2 119 695

## Beschreibung

Die Erfindung betrifft eine Zange, insbesondere für Sicherungsringe, mit zwei Zangenhälften, die miteinander über ein Gewerbe verschwenkbar verbunden und jeweils am einen Ende zu einem Handgriff ausgebildet und am anderen Ende mit einem dem jeweiligen Einsatzzweck entsprechend ausgebildeten Funktionselement versehen sind, wobei das Gewerbe durch einen an der einen Zangenhälfte angeformten Lagerzapfen mit zylindrischer Mantelfläche und durch eine in der anderen Zangenhälfte ausgebildete zylindrische Lageröffnung mit dem Außendurchmesser des Lagerzapfens entsprechendem Innendurchmesser sowie durch eine Schraube gebildet ist, die in den Lagerzapfen engeschraubt ist. Eine Zange dieser Art ist aus FR-A-2 328 669 bekannt.

Zangen sind für die unterschiedlichsten Anwendungsbereiche bekannt. So zeigt beispielsweise die GB-A-2 119 695 bereits eine Zange mit zwei aus Kunststoff gebildeten Zangenhälften. Nachteilig bei dieser bekannten Zange ist, daß die Funktionselemente einzeln mit den Arbeitsflächen der Zangenhälften vernietet werden müssen und auch das Gewerbe mehrteilig ausgebildet ist, so daß eine einfache, schnelle und damit kostengünstige Massenproduktion dieser bekannten Zange nicht möglich ist.

Zangen mit zwei aus Kunststoff gebildeten Zangenhälften sind ebenfalls aus der FR-A-2 328 669 sowie der GB-A-1 538 828 bekannt. Diese bekannten Zangen weisen wiederum vielteilig ausgebildete Schwenkverbindungen im Bereich des Gewerbes auf, die einer einfachen und schnellen Massenproduktion abträglich sind. Darüber hinaus sind auch bei der GB-A-1 538 828 die Funktionselemente als einzeln mit den vorderen Enden der Zangenhälfte zu verbindende Bauteile ausgebildet, die zusätzliche Arbeitsschritte, nämlich das Anpassen der Funktionselemente an die Arbeitsflächen, notwendig machen.

Der Erfindung liegt ausgehend von einer Zange nach der FR-A 2 328 669 die **Aufgabe** zugrunde, die Zange derart weiterzubilden, daß sie für die unterschiedlichsten Einsatzzwecke kostengünstig herzustellen ist und sie sich gleichwohl durch eine robuste und verschleißarme Ausgestaltung auszeichnet.

Zur **Lösung** wird bei einer Zange der eingangs genannten Art vorgeschlagen, daß die Zangenhälften aus homogenem Kunststoffmaterial bestehen, daß das Funktionselement in den Kunststoff der Enden der Zangenhälften eingeformt ist, und daß der Schraubenkopf der Schraube ausschließlich an der die Lageröffnung umgebenden Außenseite der Zangenhälfte anliegt.

Als Massenartikel aus Kunststoff lassen sich die Zangenhälften preiswert herstellen, wobei mit Fertigungsverfahren wie beispielsweise dem Kunststoffspritzguß vorher getrennt gefertigte Funktionselemente in den Kunststoff der Zangenhälften eingeformt werden können. Durch andere, dem jeweiligen Einsatzzweck entsprechend ausgebildete Funktionselemente lassen sich Zangen für unterschiedliche Anwendungsbereiche herstellen, ohne daß ein Umrüsten der Froduktionsanlage notwendig ist.

Mit den bekannten Massenherstellungsverfahren der Kunststofftechnik ist eine entsprechende Passung zwischen Lagerzapfen und Lageröffnung, durch die eine Lagerung der notwendigen Qualität gebildet wird, kostengünstig zu fertigen. Da die Lageröffnung an einer zylindrischen Mantelfläche des Lagerzapfens großflächig anliegt sind die beiden Zangenhälften um die Lagerzapfen- bzw. Lageröffnungsachse gegeneinander verschwenkbar. Durch den großflächigen Kontakt kann das Moment zwischen den Funktionselementen und den Handgriffen sicher übertragen werden. Diese Lagerung zwischen den beiden Zangenhälften wird durch eine Schraube, die in den Lagerzapfen eingeschraubt ist und mit ihrem Schraubenkopf an der die Lageröffnung umgebenden Außenseite der Zangenhälfte anliegt, gesichert. Da es sich bei der Schraube um einen Standardartikel handelt, kann sie kostengünstig und einfach beschafft werden. Dabei kann die Schraube in einem vorgeschnittenen Gewinde eingreifen aber auch sich in dem Kunststoff das Gewinde selber schneiden, was zu einer weiteren Verringerung der Fertigungskosten führt.

Bei einer vorteilhaften Ausgestaltung der Erfindung ist zwischen dem Schraubenkopf und der die Lageröffnung umgebenden Außenseite der Zangenhälfte eine Scheibe unterlegt, so daß die von der Schraube aufgebrachten axialen Kräfte mit geringer Flächenpressung in den Kunststoff eingeleitet werden.

Bei einer bevorzugten Ausführungsform der Erfindung sind die Zangenhälften aus einem glasfaserverstärkten Polyamid hergestellt, so daß die Zange eine hohe Festigkeit besitzt und über eine hohe Steifigkeit verfügt. Durch die Höhe des Füllstoffanteils können darüber hinaus die Rohstoffkosten für den Kunststoff gesteuert werden.

Bei einer vorteilhaften Weiterbildung der Erfindung ist das Funktionselement durch den erstarrten Kunststoff mit der entsprechenden Zangenhälfte verbunden, so daß ein Einkleben bzw. Einschrauben der Funktionselemente nicht notwendig ist. So können beispielsweise vorgefertigte Funktionselemente in ein Spritzgußwerkzeug vor einer Formfüllung eingelegt werden. Abhängig von dem jeweiligen Spritzdruck ergibt sich somit eine feste Verbindung zwischen Funktionselement und Zangenhälfte, wobei die geometrische Ausformung der freien Enden der Funktionselemente, die dem jeweiligen Einsatzzweck der Zange angepaßt ist, ohne Umrüsten der Spritzgußmaschine verändert werden kann.

Vorzugsweise ist an dem Funktionselement eine Ausnehmung ausgeformt, die von dem erstarrten Kunststoff ausgefüllt ist, so daß das Funktionselement formschlüssig mit der Zangenhälfte verbunden ist. Dadurch läßt sich das Funktionselement weder in seiner zangenseitigen Aufnahme drehen noch axial aus dieser herausziehen.

Zweckmäßigerweise sind die Funktionselemente mit einer Hartstoffschicht, z. B. aus TiN, TiC, WC oder BN versehen, so daß sie gegen Verschleiß und Verformung geschützt sind.

Bei einer vorteilhaften Weiterbildung der Erfindung sind an den nach innen weisenden Flächen der Zangenhälften Stifte zur Aufnahme von Federn ausgebildet. Eine an diesen Stiften befestigte Druckfeder ist mit den Zangenhälften auf einfache Weise verbunden und dient der Rückstellung der Zangenhälften in eine Ausgangsstellung. Auch diese Zapfen lassen sich in Massenherstellungsverfahren der Kunststofftechnik mit den Zangenhälften und den angeformten Funktionselementen einstückig und somit kostengünstig fertigen.

Auf der Zeichnung ist ein Ausführungsbeispiel einer erfindungsgemäßen Zange dargestellt, und zwar zeigen:
- Fig. 1: eine Draufsicht einer Zange,
- Fig. 2: eine Seitenansicht der Zange nach Fig. 1,
- Fig. 3: einen Querschnitt gemäß der Schnittlinie III-III in Fig. 1 und
- Fig. 4: einen Längsschnitt gemäß der Schnittlinie IV-IV in Fig. 1.

Das Ausführungsbeispiel zeigt eine Zange für Sicherungsringe mit zwei Zangenhälften, und zwar einer in der Ansicht untenliegend dargestellten Zangenhälfte 1 und einer darüberliegenden Zangenhälfte 2, die miteinander über ein Gewerbe 30 verbunden sind. Die Zangenhälften 1, 2 sind jeweils an einem Ende zu Handgriffen ausgeformt und an dem jeweils anderen Ende mit einem Funktionselement 4 versehen.

Wie in Fig. 3 zu erkennen, ist an der Zangenhälfte 1 eine zylindrische Lageröffnung 31 ausgebildet, deren Außendurchmesser dem Durchmesser eines an der Zangenhälfte 2 ausgebildeten Lagerzapfens 32 entspricht. Der Lagerzapfen 32 liegt in der Lageröffnung 31, so daß eine zylindrische Mantelfläche 33 des Lagerzapfens 32 von der Lageröffnung 31 umgriffen wird. Im Bereich des Gewerbes 30 liegen die beiden Zangenhälften 1, 2 mit den jeweiligen, die Lageröffnung 31 bzw. den Lagerzapfen 32 umgebenden Innenseiten aneinander. Zwischen einem Schraubenkopf 35 einer in den Lagerzapfen 32 eingreifenden Schraube 34 und der die Lageröffnung 31 umgebenden Außenseite der Zangenhälfte 1 ist eine Unterlegscheibe 36 angeordnet, so daß die axiale Kraft der Schraube, welche beide Zangenhälften 1 und 2 im Bereich des Gewerbes 30 gegeneinander drückt, auf einer verbreiterten Fläche auf die die Lageröffnung 31 umgebende Außenseite der Zangenhälfte 1 übertragen wird.

Bei einer Betätigung der Zange können die Zangenhälften 1 und 2 um die Achse des Lagerzapfens 32 bzw. der Lageröffnung 31 gegeneinander verschwenkt werden. Da einerseits die ebenen Flächen ihrer Innenseite durch die axiale Kraft der Schraube 34 gegeneinander gedrückt werden und die Lageröffnung 31 die Mantelfläche 33 umgreift, werden Bewegungen in anderer Richtung unterbunden, so daß die zulässige Schwenkbewegung um die Schwenkachse sicher geführt ist. Eine auf Stifte 5, die an den nach innen weisenden Flächen der Zangenhälften 1, 2 ausgebildet sind, aufgesteckte und hier nicht dargestellte Feder stellt die Zangenhälften in eine gespreizte Endstellung zurück.

Der Längsschnitt nach Fig. 4 zeigt, daß das Funktionselement 4 eine Ausnehmung 41 aufweist, welche von dem Material der Zangenhälfte ausgefüllt ist. Dadurch ist das Funktionselement 4 nicht nur in radialer Richtung formschlüssig umschlossen, sondern auch in axialer Richtung, so daß ein axiales Herausziehen des Funktionselements 4 verhindert wird. Weiterhin sichert die mit dem Material der Zangenhälften 1, 2 ausgefüllte Ausnehmung 41 das Funktionselement 4 zusätzlich gegen Verdrehen.

### Bezugszeichenliste:

- 1: Zangenhälfte
- 2: Zangenhälfte
- 30: Gewerbe
- 31: Lageröffnung
- 32: Lagerzapfen
- 33: Mantelfläche
- 34: Schraube
- 35: Schraubenkopf
- 36: Unterlegscheibe
- 4: Funktionselement
- 41: Ausnehmung
- 5: Stift

## Patentansprüche

1. Zange, insbesondere für Sicherungsringe, mit zwei Zangenhälften (1, 2), die miteinander über ein Gewerbe (30) verschwenkbar verbunden und jeweils am einen Ende zu einem Handgriff ausgebildet und am anderen Ende mit einem dem jeweiligen Einsatzzweck entsprechend ausgebildeten Funktionselement (4) versehen sind, wobei das Gewerbe (30) durch einen an der einen Zangenhälfte (2) angeformten Lagerzapfen (32) mit zylindrischer Mantelfläche (33) und durch eine in der anderen Zangenhälfte (1) ausgebildete zylindrische Lageröffnung (31) mit dem Außendurchmesser des Lagerzapfens (32) entsprechendem Innendurchmesser sowie durch eine Schraube (34) gebildet ist, die in den Lagerzapfen (32) eingeschraubt ist,
**dadurch gekennzeichnet,**
daß die Zangenhälften (1, 2) aus homogenem Kunststoffmaterial bestehen, daß das Funktionselement (4) in den Kunststoff der Enden der Zangenhälften (1, 2) eingeformt ist, und daß der Schraubenkopf (35) der Schraube (34) ausschließlich an der die Lageröffnung (31) umgebenden Außenseite der Zangenhälfte (1) anliegt.

2. Zange nach Anspruch 1, dadurch gekennzeichnet, daß zwischen Schraubenkopf (35) und der die Lageröffnung (31) umgebenden Außenseite der Zangenhälfte (1) eine Unterlegscheibe (36) angeordnet ist.

3. Zange nach Anspruch 1 oder 2, dadurch gekennzeichnet, daß die Zangenhälften (1, 2) aus glasfaserverstärktem Polyamid hergestellt sind.

4. Zange nach Anspruch 1, dadurch gekennzeichnet, daß an dem Funktionselement (4) eine Ausnehmung (41) ausgeformt ist, die durch erstarrten Kunststoff ausgefüllt ist.

5. Zange nach einem der Ansprüche 1 bis 4, dadurch gekennzeichnet, daß das Funktionselement (4) mit Hartstoff, z. B. aus TiN, TiC, WC oder BN beschichtet ist.

6. Zange nach einem der Ansprüche 1 - 5, dadurch gekennzeichnet, daß an nach innen weisenden Flächen der Zangenhälften (1, 2) jeweils ein Stift (5) zur Aufnahme einer Feder ausgebildet ist.

## Claims

1. Pliers, in particular for retaining rings, having two pliers halves (1, 2), which are pivotably connected to one another by means of a single reverse-action joint (30) and in each case are formed into a handle at one end and are provided at the other end with a functional component (4) which is designed to match the respective intended application, the single reverse-action joint (30) being formed by a bearing pin (32), which is integrally moulded on one pliers half (2), with a cylindrical circumferential surface (33) and by a cylindrical bearing opening (31), which is formed in the other pliers half (1) and has an internal diameter which corresponds to the external diameter of the bearing pin (32), and by a screw (34), which is screwed into the bearing pin (32), characterized in that the pliers halves (1, 2) consist of homogeneous plastic material, in that the functional component (4) is moulded into the plastic at the ends of the pliers halves (1, 2), and in that the screw head (35) of the screw (34) bears only against the outside, surrounding the bearing opening (31), of the pliers half (1).

2. Pliers according to Claim 1, characterized in that a washer (36) is arranged between screw head (35) and the outside, surrounding the bearing opening (31), of the pliers half (1).

3. Pliers according to Claim 1 or 2, characterized in that the pliers halves (1, 2) are produced from glass-fibre-reinforced polyamide.

4. Pliers according to Claim 1, characterized in that a recess (41) is formed on the functional component (4), which recess is filled by solidified plastic.

5. Pliers according to one of Claims 1 to 4, characterized in that the functional component (4) is coated with hard material, e.g. with TiN, TiC, WC or BN.

6. Pliers according to one of Claims 1 to 5, characterized in that in each case one pin (5) for holding a spring is formed on inwardly directed faces of the pliers halves (1, 2).

## Revendications

1. Pince, en particulier pour circlips, avec deux moitiés de pince (1, 2), qui sont reliées entre elles de façon articulée par une charnière encastrée (30) et qui sont respectivement conçues à une extrémité en un manche et à l'autre extrémité sont dotées d'un élément fonctionnel (4) formé conformément à l'usage respectivement prévu, dans laquelle la charnière encastrée (30) est conçue par l'intermédiaire d'un tourillon (32) formé sur une moitié de pince (2) avec une surface d'enveloppe cylindrique (33) et par l'intermédiaire d'une ouverture de palier cylindrique (31) formée dans l'autre moitié de pince (1) avec un diamètre intérieur correspondant au diamètre extérieur du tourillon (32), ainsi que par l'intermédiaire d'une vis (34), qui est vissée dans le tourillon (32),
caractérisée en ce que
les moitiés de pince (1, 2) se composent d'une matière plastique homogène, en ce que l'élément fonctionne (4) est moulé dans le plastique des extrémités des moitiés de pince (1, 2), et en ce que la tête de vis (35) de la vis (34) repose exclusivement contre le côté extérieur de la moitié de pince (1) entourant l'ouverture de palier (31).

2. Pince selon la revendication 1, caractérisée en ce qu'une rondelle (36) est disposée entre la tête de vis (35) et le côté extérieur de la moitié de pince (1) entourant l'ouverture de palier (31).

3. Pince selon la revendication 1 ou 2, caractérisée en ce que les moitiés de pince (1, 2) sont fabriquées à partir de polyamide renforcé aux fibres de verre.

4. Pince selon la revendication 1, caractérisée en ce qu'il est conçu au niveau de l'élément fonctionnel (4) un creux (41), qui est rempli de plastique rigidifié.

5. Pince selon l'une des revendications 1 à 4, caractérisée en ce que l'élément fonctionne (4) est revêtu d'une matière dure, par ex. de TiN,TiC,WC ou BN.

6. Pince selon l'une des revendications 1 à 5, caractérisée en ce qu'il est respectivement conçu sur les surfaces des moitiés de pince (1, 2) s'orientant vers l'intérieur, un ergot (5) destiné à recevoir un ressort.
